# EUROPÄISCHE PATENTSCHRIFT

(11) **EP 0 793 004 B1**
(45) Veröffentlichungstag und Bekanntmachung des Hinweises auf die Patenterteilung: **23.12.1998**
(21) Anmeldenummer: 97103181.0
(22) Anmeldetag: 27.02.1997
(51) Int. Cl.: F01L 9/04, H01F 7/13

(54) **Elektromagnetische Ventilbetätigung**
Electromagnetic valve control
Commande électromagnétique de soupape

(30) Priorität: 02.03.1996 DE 19608061
(43) Veröffentlichungstag der Anmeldung: 03.09.1997
(73) Patentinhaber: DAIMLER-BENZ AKTIENGESELLSCHAFT, 70567 Stuttgart (DE)
(72) Erfinder: Gander, Hans, 72574 Bad Urach (DE); Schüle, Jürgen, 73099 Adelberg (DE); Jänker, Peter, Dr., 85748 Garching (DE); Hermle, Frank, 80805 München (DE)

(56) Entgegenhaltungen:
- EP-A- 0 405 189
- DE-A- 3 826 975
- DE-A-19 515 028

## Beschreibung

Die Erfindung betrifft eine Vorrichtung zur elektromagnetischen Betätigung eines Gaswechselventils für Brennkraftmaschinen gemäß dem Oberbegriff des Patentanspruchs 1.

Aus der DE 43 36 287 C1 ist eine Vorrichtung bekannt, bei der eine an einem Ventilschaft eines Gaswechselventils angeordnete Ankerplatte mit Hilfe eines Federsystems zwischen einer Offen- und einer Schließstellung hin- und herbewegbar vorgesehen ist. Weiterhin sind auf gegenüberliegenden Seiten der Ankerplatte zwei Schaltmagnete vorgesehen, mit deren Hilfe die Ankerplatte in der Offen- beziehungsweise Schließstellung gehalten werden kann. Die Schaltmagnete sind als sogenannte Haftmagnete ausgebildet, die ihre Magnetkraft im wesentlichen im Nahbereich des Magnetkerns entfalten.

Aus der DE 38 26 975 A1 ist weiterhin eine gattungsgemäße Vorrichtung mit einer Hülse zur Führung der Ankerplatte bekannt, wobei sich die Hülse über den Bereich zwischen den Polflächen der beiden Schaltmagnete erstreckt. Die ferromagnetischen Eigenschaften dieser Hülse sind über ihre Länge gesehen unterschiedlich, wobei sie im Mittelbereich nur geringe, in den beiden Randbereichen jedoch stärkere ferromagnetische Eigenschaften besitzt. Durch diese Hülse wird die Fernwirkung beider Schaltmagnete gleichermaßen beeinflußt.

Während der Betätigung der Gaswechselventile treten Energieverluste durch mechanische Reibung und insbesonderem bei Öffnen von Auslaßventilen in Form von Arbeit gegen den Brennraumgasdruck auf. Bei hohen Brennraumdrücken, also bei Vollastbetrieb, ist die vom Gaswechselventil beim Öffnen zu leistende Gasarbeit erheblich. Ohne Energiezufuhr würde das von der Feder angetriebene Gaswechselventil in einer Zwischenposition die Bewegung umkehren. Um eine exakte Ventilfunktion zu bewirken, müssen zwei Bedingungen erfüllt sein. Zum einen muß im Umkehrpunkt der Ventilbewegung die Kraft des Öffnetmagneten größer als die auf das Gaswechselventil wirkenden Kräfte sein. Zum anderen müssen die Energieverluste möglichst exakt ausgeglichen werden, um die Aufschlaggeschwindigkeit des Gaswechselventils gering zu halten und um die Öffnetposition sicher zu erreichen. Bei einem üblichen Flachankermagnet ist die erste Bedingung nur schwer zu erfüllen. Um eine ausreichende Kraft zu bewirken muß ein Flachankermagnet stark bestromt werden. Dann ist aber die dem Gaswechselventil zugeführte Energie zu hoch, was mit einer hohen Aufschlaggeschwindigkeit und damit großer Verschleiß- und Geräuschwirkung verbunden ist. Auch ist es wegen der Trägheit von Elektromagneten nicht möglich, während der Ventilbewegung den Strom im ausreichenden Maße abzusteuern, um dadurch die Energiezufuhr zu verringern.

Es ist die Aufgabe der Erfindung, eine Vorrichtung zur elektromagnetischen Betätigung eines Gaswechselventils für Brennkraftmaschinen derart zu verbessern, daß trotz wechselndem Gegendruck ein Betrieb mit verringertem Energiebedarf, geringem Verschleiß und niederer Geräuschentwicklung möglich ist.

Die Aufgabe wird erfindungsgemäß durch die kennzeichnenden Merkmale des Patentanspruchs 1 gelöst.

Durch die Verwendung zweier unterschiedlicher Schaltmagneten in einer elektromagnetischen Ventilsteuerung, wobei der der Offenstellung zugeordnete Schaltmagnet als sogenannter Kennlinienmagnet mit gegenüber dem zweiten Schaltmagnet erhöhter Fernwirkung ausgebildet ist, kann die Fangenergie, die von den Schaltmagneten insbesondere bei wechselnden Brennraumgegendrücken aufgewendet wird, reduziert werden. Außerdem wird die notwendige Energiemenge in einer Frühphase der Öffnetbewegung zugeführt, was zu einer guten Dynamik, also einem schnellen Schaltvorgang, führt.

Die in den Unteransprüchen 5 bis 7 beschriebene Ausgestaltung der Flußleitstücke weist den Vorteil auf, daß kein zusätzlicher Bauraum benötigt wird.

Weitere Vorteile und Ausgestaltungen gehen aus den Unteransprüchen und der Beschreibung hervor. Die Erfindung ist nachstehend anhand einer Zeichnung näher beschrieben, wobei
- Fig. 1: ein erstes Ausführungsbeispiel einer Vorrichtung zur elektromagnetischen Betätigung eines Gaswechselventils für Brennkraftmaschinen in Schließstellung im Schnitt,
- Fig. 2: ein zweites Ausführungsbeispiel einer Vorrichtung zur elektromagnetischen Betätigung eines Gaswechselventils für Brennkraftmaschinen in Offenstellung, ebenfalls im Schnitt,
- Fig. 3: ein drittes Ausführungsbeispiel einer Vorrichtung zur elektromagnetischen Betätigung eines Gaswechselventils für Brennkraftmaschinen ebenfalls im Schnitt und
- Fig. 4: ein Beispieldiagramm für eine Kraft-Weg-Kennlinie einer erfindungsgemäßen elektromagnetischen Ventilsteuerung zeigt.

In den Fig. 1 und 2 ist eine Vorrichtung zur elektromagnetischen Betätigung eines Gaswechselventils 2 - im folgenden elektromagnetische Ventilsteuerung genannt - einer nicht näher gezeigten Brennkraftmaschinen insgesamt mit 1 bezeichnet. Das Gaswechselventil 2, bestehend aus einem Ventilschaft 4, einer Ventilführung 5 und einem Ventilteller 6, ist in einem Gasführungskanal 3 angeordnet. Der Ventilteller 6 wirkt mit einem im Gasführungskanal 3 vorgesehenen Ventilsitz 7 zusammen und dient zum Verschließen beziehungsweise Freigeben des Gasführungskanals 3.

Die elektromagnetische Ventilsteuerung 1 dient zur Betätigung des Gaswechselventils 2, wobei das Gaswechselventil 2 zwischen einer Schließstellung, wie in Fig. 1 dargestellt, und einer Offenstellung, wie in Fig. 2 dargestellt, hin- und herbewegbar ist. Eine elektromagnetische Ventilsteuerung 1 weist den Vorteil auf, daß die Steuerzeiten in einem weiten Bereich frei gewählt werden können. Die elektromagnetische Ventilsteuerung 1 besteht aus zwei zylinderförmigen Schaltmagneten 8, 9, die koaxial zum Ventilschaft 4 und ortsfest gegenüber der Ventilführung 5 beziehungsweise gegenüber dem Gasführungskanal 3 angeordnet sind. Der erste Schaltmagnet 9 ist für die Offenstellung und der zweite Schaltmagnet 8 für die Schließstellung des Gaswechselventils 2 vorgesehen. In bekannter Weise besteht jeder Schaltmagnet 8, 9 aus einem äußeren topfförmigen Magnetkern 10, 10' und einer inneren Spule 11, 11'.

Am Ventilschaft 4 ist im Bereich zwischen den beiden Schaltmagneten 8, 9 eine senkrecht zur Längsachse des Gaswechselventils 2 angeordnete Ankerplatte 12 vorgesehen. Zwischen den Schaltmagneten 8, 9 und der Ankerplatte 12 ist jeweils eine Ventilfeder 13, 14 vorgesehen. Die obere Ventilfeder 13 stützt sich am Topfboden 15 des zweiten Schaltmagneten 8 und an der Oberseite 17 der Ankerplatte 12 ab, während die untere Ventilfeder 14 sich an der Unterseite 18 der Ankerplatte 12 und des unteren Topfbodens 16 abstützt. Hierbei bewirkt die obere Ventilfeder 13 eine Kraft in Öffnungsrichtung und die untere Ventilfeder 14 in Schließrichtung des Gaswechselventils 2.

Im Betrieb bewegt sich die Ankerplatte 12 und das damit verbundene Gaswechselventil 2 zwischen den Polflächen der Schaltmagnete 8, 9 hin und her. Um das Gaswechselventil 2 gegen die Kraft der Ventilfeder 13 in der Schließstellung zu halten (siehe Fig. 1) wird die innere Spule 11 des zweiten Schaltmagnets 8 durch Anlegen einer Spannung erregt. An der inneren Spule 11' des ersten Schaltmagneten 9 liegt in diesem Zustand keine Spannung an. Zum Öffnen des Gaswechselventils 2 wird nun die Spannung an der oberen Spule 11 gelöst. Dadurch wird die Ankerplatte 12 durch die Kraft der vorgespannten Feder 13 in Offenstellung bewegt. Kurz vor Erreichen der Offenstellung kann nun die Spule 11' des ersten Schaltmagnetes 9 durch Anlegen einer Spannung erregt werden, so daß die Ankerplatte 12 durch die resultierende Magnetkraft des Schaltmagnetes 9 eingefangen und in dieser Offenstellung festgehalten wird (siehe. Fig. 2).

Das Federsystem 13, 14 ist nun so ausgelegt, daß die Ankerplatte 12 eine oszillierende Bewegung zwischen den Polflächen der beiden Schaltmagneten 8, 9 ausführt. Im oberen und unteren Umkehrpunkt wird dann die Ankerplatte 12 durch Erregung des entsprechenden Schaltmagneten 8, 9 eingefangen und festgehalten. Bei Gaswechselventilen 2, die bei variierenden Gegendrücken arbeiten, insbesondere bei Auslaßventilen von Brennkraftmaschinen, stellt sich das Problem, daß die Ankerplatte 12 bei höheren Gegendrücken durch die Kraft des Federsystems 13, 14 gar nicht mehr in den Nahbereich des ersten Schaltmagneten 9 gelangt. Um die Ankerplatte 12 in dieser Situation dennoch einfangen und festhalten zu können, müssen sehr hohe Fangenergien aufgewendet werden. Um dieses Problem zu umgehen wird deshalb vorgeschlagen, den ersten Schaltmagneten 9 als sogenannten Kennlinienmagneten auszubilden. Bei Kennlinienmagneten wird der Magnetkern 10' so ausgebildet, daß sich die Magnetkraft bei gleichem Stromfluß weiter in Richtung Fernfeld erstreckt. Hierzu können beispielsweise Flußleitstücke 19 aus einem magnetisch leitenden Material am Magnetkern 10' oder an der Unterseite 18 Ankerplatte 12 angeordnet werden.

Gemäß Fig. 1 ist ein hohlzylinderförmiges Flußleitstück 19 koaxial zum Ventilschaft 4 an der der Ankerplatte 12 zugeordneten Polfläche 20 des ersten Schaltmagneten 9 angeordnet. Der Innenumfang des Flußleitstückes 19 wird hierbei größer als der Außenumfang der Ankerplatte 12 gewählt. Dadurch kann die Ankerplatte 12 ihre oszillierende Bewegung bis in den Innenbereich des hohlzylindrischen Flußleitstückes 19 ausführen. Bei Erregung des ersten Schaltmagneten 9 kann die Ankerplatte 12 weiterhin an der der Ankerplatte 12 zugewandten Polfläche 20 des ersten Schaltmagneten 9 zur Anlage kommen.

Ein weiteres Ausführungsbeispiel zeigt Fig. 2. Hier ist das hohlzylindrische Flußleitstück 19 ebenfalls koaxial zum Ventilschaft 4 an der dem ersten Schaltmagneten 9 zugewandten Unterseite 18 der Ankerplatte 12 angeordnet. Hierbei sind die Abmessungen des Flußleitstückes 19, des topfförmigen Magnetkerns 10' des ersten Schaltmagneten 9 und der Ventilfeder 14 so gewählt, daß das Flußleitstück 19 in der Schließstellung in einen Zwischenraum zwischen dem topfförmigen Magnetkern 10' und der Ventilfeder 14 hineinragt.

Durch beide Anordnungen oder deren Kombination wird gewährleistet, daß die kreisförmige Ankerplatte 12 auch bei größeren Gegendrücken durch den ersten Schaltmagneten 9 ohne eine übermäßige Erhöhung der notwendigen Fangenergie in die Offenstellung überführt und dort gehalten werden kann. Neben den gezeigten Ausführungsbeispielen sind selbstverständlich auch andere Ausführungsformen für die Flußleitstücke denkbar. Entscheidend ist lediglich, daß die Fernwirkung des betroffenen Schaltmagnetes erhöht wird.

So zeigt Fig. 3 ausschnittsweise ein weiteres Ausführungsbeispiel einer erfindungsgemäßen elektromagnetischen Ventilsteuerung, wobei gleiche Teile gegenüber den Fig. 1 und 2 mit gleichen Bezugszeichen gekennzeichnet sind. Abweichend vom oben beschriebenen Ausführungsbeispiel sind die Ventilfedern 13, 14 außerhalb der Schaltmagnete 8, 9 angeordnet und in ihrer Funktion vertauscht. Bei diesem Ausführungsbeispiel wird die Fernwirkung des unteren Schaltmagneten 9 dadurch erhöht, daß die Polfläche 20 des unteren Schaltmagneten 9 und die Unterseite 18 der Ankerplatte 12 korrespondierende Stufungen 21, 22 aufweisen. Auf der Polfläche 20 des unteren Schaltmagneten ist hierfür eine kreisringförmige Erhebung 21 vorgesehen. Entsprechend weist die Unterseite 18 der Ankerplatte 12 eine korrespondierende Vertiefung 22 derart auf, daß die Erhebung 21 in Offenstellung des Gaswechselventils in die Vertiefung 22 ragt. Vorzugsweise entspricht die Stufentiefe dem halben Arbeitsweg des Gaswechselventils. Der Schaltmagnet 8 ist weiterhin als Flachankermagnet mit ausgeprägter Haltefunktion ausgeführt. Entsprechend ist die Oberseite 17 der Ankerplatte 12 eben ausgeführt.

Die Wirkungsweise der erfindungsgemäßen Vorrichtungen soll im folgenden anhand einer in Fig. 4 gezeigten schematischen Darstellung der Kraft-Weg-Kennlinie näher erläutert werden. Aufgetragen sind die magnetischen Kräfte F_{EM8}, F_{EM9} der beiden Schaltmagnete 8, 9, sowie die resultierende mechanische Kraft F_{mech} des Federsystems 13, 14 als Funktion des Luftspaltes zwischen den Polflächen und der Ankerplatte 12. Gemäß Ausführungsbeispiel beträgt die Entfernung zwischen den Polflächen und der mittleren Ruhelage des mechanischen Federsystems 4 mm. Demnach wirkt in dieser mittleren Ruhelage keine mechanische Kraft F_{mech} auf die Ankerplatte 12. Dagegen nimmt die resultierende mechanische Kraft F_{mech} bei der Auslenkung aus dieser Ruhelage linear bis zu einer Maximalkraft Fₘₐₓ₁ bei Erreichen einer der beiden Schaltstellungen zu.

Die Kraft-Weg-Kennlinie F_{EM8} des Schaltmagneten 8 zeigt einen typischen Verlauf eines Flachankermagneten mit ausgeprägter Haltefunktion. Die Kraft F_{EM8} nimmt von einem Maximalwert Fₘₐₓ₃ bei Luftspalt Null - das heißt in Schließstellung - quadratisch ab und strebt in der mittleren Ruhelage bereits gegen Null. Abweichend hiervon zeigt die Kraft-Weg-Kennlinie F_{EM9} des Schaltmagneten 9 durch die Maßnahmen zur Kennlinienbeeinflussung einen veränderten Verlauf auf. Bei kleinem Luftspalt liegt die magnetische Kraft F_{EM9} des Schaltmagneten 9 unter dem Verlauf F_{EM8} für den Schaltmagneten 8. Die Maximalkraft Fₘₐₓ₂ liegt knapp über der resultierenden mechanischen Kraft F_{mech}, aber deutlich unter der Maximalkraft Fₘₐₓ₃ des Schaltmagneten 8. Bei größerem Luftspalt weist die Kraft F_{EM9} jedoch ein lokales Maximum auf, wobei hier die magnetische Kraft F_{EM9} über der magnetischen Kraft F_{EM8}, aber auch über der resultierenden mechanischen Kraft F_{mech} liegt.

Mit dieser Anordnung ergibt sich bei einem Schaltvorgang folgende Situation. Die Ankerplatte 12 schwingt aus der einen Endstellung (bei ca. 8 mm Luftspalt) kommend über die mittlere Ruhelage bei 4 mm Luftspalt hinaus in den Bereich eines kleinen Luftspaltes. Bei Vernachlässigung der Reibungsverluste würde die Ankerplatte 12 aufgrund der mechanischen Schwingung die andere Endstellung bei Luftspalt 0 mm erreichen. Unter Berücksichtigung von Reibungsverlusten erreicht die Ankerplatte 12 diese Endstellung jedoch nicht, sondern sie muß durch den entsprechenden Schaltmagneten 8,9 eingefangen werden. Damit dies bei einem Schaltmagneten gemäß Kraft-Weg-Kennlinie F_{EM8} möglich ist, muß die Ankerplatte 12 zumindest eine solche Endposition erreichen, in der die magnetische Kraft F_{EM8} die mechanische Rückstellkraft F_{mech} übersteigt. Im Ausführungsbeispiel entspricht dies einem Luftspalt kleiner 0.7 mm. Kommt nun die Ankerplatte 12 bei einem Öffnenvorgang aufgrund eines erhöhten Gasgegendruckes nicht in diese Endposition, so müßte bei einem Schaltmagneten mit einem Kraftverlauf gemäß Kraftkennlinie F_{EM8} die gesamte Kennlinie durch eine erhöhte Energiezufuhr soweit gestreckt werden, daß die magnetische Kraft F_{EM8} die Rückstellkraft F_{mech} in der Endposition übersteigt.

Eine bessere Lösung zeigt ein Schaltmagnet mit einem Kraftverlauf gemäß der Kraftkennlinie F_{EM9}. Bereits vor Erreichen der mittleren Ruhelage übersteigt die magnetische Kraft F_{EM9} die mechanische Kraft, so daß die Ankerplatte 12 bereits in dieser Position eine beschleunigende Kraft in Richtung Öffnetstellung erfährt. Die Öffnungsdauer wird dadurch positiv beeinflußt. Im weiteren Bewegungsvorgang zur Offenstellung (0 mm Luftspalt) hin, fällt die Kraftkennlinie F_{EM9} des Schaltmagneten 9 wieder ab und unterschreitet die mechanische Federkennlinie F_{mech}. Dadurch wird das Gaswechselventil durch die Nettowirkung von mechanischer Federkraft und magnetischer Kraft abgebremst und somit kinetische Energie entzogen. Dies führt zu einem weicheren Aufschlag und damit zu einer Reduzierung der Geräuschentwicklung. Kurz vor der Offenstellung steigt die Magnetkraft F_{EM9} wieder steil an und übersteigt dann wiederum die mechanische Rückstellkraft F_{mech}. Die Ankerplatte 12 kann dadurch vom Schaltmagneten 9 eingefangen und aufgrund der hohen magnetischen Kraft Fₘₐₓ₂ sicher gehalten werden.

Durch unterschiedliche Bestromung kann die Nettoenergie, die der Ankerplatte 12 vom Schaltmagneten 9 zugeführt wird, auf den jeweiligen Betriebsfall hin eingestellt werden. Der Vergleich der beiden Kraftkennlinien F_{EM8}, F_{EM9} zeigt jedoch, daß bei ungefähr gleichem Energiezufuhr die Funktionalität des Schaltmagneten 9 hinsichtlich wechselnder Gegendrücke verbessert wird.

## Patentansprüche

1. Vorrichtung zur elektromagnetischen Betätigung eines Gaswechselventils (2) für Brennkraftmaschinen mit einem an dem Gaswechselventil (2) befestigten Anker (12), mit zwei auf gegenüberliegenden Seiten des Ankers (12) angeordneten Federelementen (13,14), durch deren Federkraft der Anker (12) zwischen einer Offen- und einer Schließstellung bewegt werden kann, und mit zwei auf gegenüberliegenden Seiten des Ankers (12) angeordneten Schaltmagneten (8,9), die das Gaswechselventil (2) in der Offen- beziehungsweise Schließstellung halten,
**dadurch gekennzeichnet,**
daß der der Offenstellung zugeordnete erste Schaltmagnet (9) als Kennlinienmagnet mit gegenüber dem zweiten, der Schließstellung zugeordneten Schaltmagnet (8) erhöhter Fernwirkung ausgebildet ist.

2. Vorrichtung nach Anspruch 1,
**dadurch gekennzeichnet,**
daß am dem Anker (12) zugewandten Ende des Magnetkern (10') des ersten Schaltmagnets (9) und/oder auf der dem ersten Schaltmagnet (9) zugewandten Seite (18) des Ankers (12) ein Flußleitstück (19) angeordnet ist.

3. Vorrichtung nach Anspruch 2,
**dadurch gekennzeichnet,**
daß der Magnetkern (10') des ersten Schaltmagneten (9) hohlzylinderförmig ausgeformt und koaxial zum Ventilschaft (4) angeordnet ist, daß das Flußleitstück (19) hohlzylinderförmig ausgebildet und am dem Anker (12) zugewandten Ende des Magnetkerns (10') koaxial zum Ventilschaft (4) angeordnet ist, wobei der Innendurchmesser des Flußleitstückes (19) größer ist als der Innendurchmesser des Magnetkerns (10'), und daß der Anker (12) als kreisförmige Ankerplatte ausgeführt ist, wobei die Ankerplatte (12) in Offenstellung innerhalb der Zylinderöffnung des Flußleitstückes (19) am Magnetkern (10') anliegt.

4. Vorrichtung nach Anspruch 2,
**dadurch gekennzeichnet,**
daß der Magnetkern (10') des ersten Schaltmagnets (9) hohlzylinderförmig ausgeformt und koaxial zum Ventilschaft (4) angeordnet ist, daß der Anker als kreisförmige Ankerplatte (12) ausgeführt ist, daß das Flußleitstück hohlzylinderförmig ausgebildet und an der dem ersten Schaltmagnet (9) zugewandten Seite (18) der Ankerplatte (12) koaxial zum Ventilschaft (4) angeordnet ist, wobei der Außendurchmesser des Flußleitstückes (19) kleiner ist als der Innendurchmesser des Magnetkerns (10'), und wobei das Flußleitstück (19) in Offenstellung in die Zylinderöffnung des Magnetkerns (10') ragt.

5. Vorrichtung nach Anspruch 1,
**dadurch gekennzeichnet,**
daß die Polfläche (20) des ersten Schaltmagneten (9) gestuft ausgeführt ist und daß die dem ersten Schaltmagneten (9) zugewandte Seite (18) der Ankerplatte (12) eine korrespondierende Stufung (22) aufweist.

6. Vorrichtung nach Anspruch 5,
**dadurch gekennzeichnet,**
daß der Magnetkern (10') des ersten Schaltmagnets (9) hohlzylinderförmig ausgeformt und koaxial zum Ventilschaft (4) angeordnet ist, daß der Anker als kreisförmige Ankerplatte (12) ausgeführt ist und daß die Polfläche (20) des ersten Schaltmagneten (9) eine kreisringförmige Erhebung (21) und die dem ersten Schaltmagneten (9) zugewandte Seite (18) der Ankerplatte (12) eine korrespondierende Vertiefung (22) aufweist.

7. Vorrichtung nach Anspruch 5,
**dadurch gekennzeichnet,**
daß die Tiefe der Stufung (21, 22) im wesentlichen gleich dem halbem Arbeitsweg des Gaswechselventils (2) ist.

8. Vorrichtung nach Anspruch 1,
**dadurch gekennzeichnet,**
daß der Kennlinienmagnet (9) eine derartige Kraft-Weg-Kennlinie aufweist, daß die magnetische Kraft (F_{EM9}) im Nahbereich und im Fernbereich die mechanische Federkraft (F_{mech}) übersteigt und in einem mittleren Abstand von den Polflächen (20) die mechanische Federkraft (F_{mech}) unterschreitet.

## Claims

1. A device for electromagnetically operating a gas exchange valve (2) for internal combustion engines having an armature (12) secured to the gas exchange valve (2), with two spring elements (13, 14) on oppositely lying faces of the armature (12), the armature (12) being able to move between an open and a closed position due to the resilient force thereof, and having two solenoids (8, 9) arranged on oppositely lying faces of the armature (12) which hold the gas exchange valve (2) in the open and closed position,
**characterised in that**
the first solenoid (9) assigned to the open position is provided as a characteristic curve magnet with a higher far-field intensity than the second solenoid (8) assigned to the closed position.

2. A device as claimed in claim 1,
**characterised in that**
a flux conductor element (19) is arranged on the end of the magnetic core (10') of the first solenoid (9) facing the armature (12) and/or on the face (18) of the armature (12) facing the first solenoid (9).

3. A device as claimed in claim 2,
**characterised in that**
the magnetic core (10') of the first solenoid (9) is of a hollow, cylindrical design and is arranged coaxially with the valve stem (4), the flux conductor element (19) is of a hollow, cylindrical design and is arranged on the end of the magnetic core (10') facing the armature (12) coaxially with the valve stem (4), the internal diameter of the flux conductor element (19) being greater than the internal diameter of the magnetic core (10'), and the armature (12) is provided as a circular armature plate, the armature plate (12) lying against the magnetic core (10') within the cylindrical opening of the flux conductor element (19) in the open position.

4. A device as claimed in claim 2,
**characterised in that**
the magnetic core (10') of the first solenoid (9) is of a hollow, cylindrical design arranged coaxially with the valve stem (4), the armature is provided as a circular armature plate (12), the flux conductor element is of a hollow, cylindrical design and is arranged against the face (18) of the armature plate (12) facing the first solenoid (9) coaxially with the valve stem (4), the external diameter of the flux conductor element (19) being smaller than the internal diameter of the magnetic core (10'), so that the flux conductor element (19) projects into the cylindrical orifice of the magnetic core (10') in the open position.

5. A device as claimed in claim 1,
**characterised in that**
the pole face (20) of the first solenoid is of a stepped design and the face (18) of the armature plate (12) facing the first solenoid (9) has a matching step (22).

6. A device as claimed in claim 5,
**characterised in that**
the magnetic core (10') of the first solenoid (9) is of a hollow, cylindrical design and is arranged coaxially with the valve stem (4), the armature is provided as a circular armature plate (12) and the pole face (20) of the first solenoid (9) has an annular raised portion (21) and the face (18) of the armature plate (12) facing the first solenoid (9) has a matching recess (22).

7. A device as claimed in claim 5,
**characterised in that**
the depth of the step (21, 22) is essentially equal to half the working path of the gas exchange valve (2).

8. A device as claimed in claim 1,
**characterised in that**
the characteristic curve magnet (9) has a force-displacement characteristic curve such that the magnetic force (F_{EM9}) exceeds the mechanical spring force (F_{mech}) in the close-up range and in the far-field and falls below the mechanical spring force (F_{mech}) at a middle distance from the pole faces (20).

## Revendications

1. Dispositif de commande électromagnétique d'une soupape d'alternance de flux gazeux (2) pour moteurs à combustion interne, comprenant une armature (12) fixée à la soupape (2), deux éléments élastiques (13, 14) placés sur des côtés opposés de l'armature (12) et par la force élastique desquels l'armature (12) est déplaçable entre une position ouverte et une position fermée, ainsi que deux aimants de manoeuvre (8, 9), placés sur des côtés opposés de l'armature (12), qui maintiennent la soupape (2) à la position ouverte ou à la position fermée, caractérisé en ce que le premier aimant de manoeuvre (9), coordonné à la position ouverte, est réalisé comme un aimant à caractéristique adaptée, dont l'effet à distance est accru par rapport au second aimant de manoeuvre (8), coordonné à la position fermée.

2. Dispositif selon la revendication 1, caractérisé en ce qu'une pièce de guidage de flux magnétique (19) est agencée sur l'extrémité dirigée vers l'armature (12) du noyau magnétique (10') du premier aimant de manoeuvre (9) et/ou sur le côté (18) dirigé vers ce premier aimant (9) de l'armature (12).

3. Dispositif selon la revendication 2, caractérisé en ce que le noyau (10') du premier aimant (9) est réalisé sous la forme d'un cylindre creux et disposé coaxialement par rapport à la tige (4) de la soupape, que la pièce de guidage de flux (19) est réalisée sous la forme d'un cylindre creux et disposée sur l'extrémité dirigée vers l'armature (12) du noyau (10'), coaxialement par rapport à la tige (4) de la soupape, le diamètre intérieur de la pièce de guidage de flux (19) étant plus grand que le diamètre intérieur du noyau (10'), et que l'armature (12) est exécutée sous la forme d'une plaque circulaire, cette plaque-armature (12) s'appliquant, à la position ouverte, contre le noyau (10') à l'intérieur de l'ouverture cylindrique de la pièce de guidage de flux (19).

4. Dispositif selon la revendication 2, caractérisé en ce que le noyau (10') du premier aimant de manoeuvre (9) est réalisé sous la forme d'un cylindre creux et disposé coaxialement par rapport à la tige (4) de la soupape, que l'armature est exécutée sous la forme d'une plaque circulaire (12), que la pièce de guidage de flux est réalisée sous la forme d'un cylindre creux et disposée sur le côté (18) dirigé vers le premier aimant (9) de la plaque-armature (12), coaxialement par rapport à la tige (4) de la soupape, le diamètre extérieur de la pièce de guidage de flux (19) étant plus petit que le diamètre intérieur du noyau (10') et la pièce de guidage de flux (19) faisant saillie, à la position ouverte, dans l'ouverture du cylindre formé par le noyau (10').

5. Dispositif selon la revendication 1, caractérisé en ce que la face polaire (20) du premier aimant de manoeuvre (9) est d'exécution étagée et que le côté (18) dirigé vers le premier aimant (9) de la plaque-armature (12) présente un étagement (22) correspondant.

6. Dispositif selon la revendication 5, caractérisé en ce que le noyau (10') du premier aimant de manoeuvre (9) est réalisé sous la forme d'un cylindre creux et disposé coaxialement par rapport à la tige (4) de la soupape, que l'armature est exécutée sous la forme d'une plaque circulaire (12) et que la face polaire (20) du premier aimant (9) présente une partie en relief (21) en forme d'anneau de cercle et le côté (18) dirigé vers le premier aimant (9) de la plaque-armature (12) présente un creux (22) correspondant.

7. Dispositif selon la revendication 5, caractérisé en ce que la profondeur de l'étagement (21, 22) est essentiellement égale à la moitié de la course de travail de la soupape d'alternance de flux gazeux (2).

8. Dispositif selon la revendication 1, caractérisé en ce que l'aimant à caractéristique adaptée (9) présente une caractéristique force-course telle que la force magnétique (F_{EM9}) dépasse la force élastique mécanique (F_{mech}) dans la zone d'action proche et dans la zone d'action éloignée, et est inférieure à la force élastique mécanique (F_{mech}) à une distance moyenne des faces polaires (20) des aimants.
